# EUROPÄISCHE PATENTSCHRIFT

(11) **EP 2 383 534 B1**
(45) Veröffentlichungstag und Bekanntmachung des Hinweises auf die Patenterteilung: **19.02.2014**
(21) Anmeldenummer: 11173818.3
(22) Anmeldetag: 20.12.2004
(51) Int. Cl.: F28G 13/00, F23J 1/00, B08B 7/00

(54) **Verfahren und Vorrichtung zur Reinigung von Verschmutzungen in Wärmetauschern, Abhitzekesseln und Brennkammern**
Method of and device for cleaning heat exchangers, recovery boilers and combustion chambers
Procédé et dispositif pour nettoyer des échangeurs thermiques, des chaudières de récupération et des chambres de combustion

(30) Priorität: 19.12.2003 DE 10360705
(43) Veröffentlichungstag der Anmeldung: 02.11.2011
(62) Teilanmeldung aus: 04030137.6
(73) Patentinhaber: Online Cleaning B.V., 6988 BM Lathum (NL)
(72) Erfinder: Steur, Frans, 7312 HT Apeldoorn (NL)
(74) Vertreter: Aalbers, Arnt Reinier

(56) Entgegenhaltungen:
- EP-A- 1 067 349
- WO-A2-2007/023176
- US-A- 5 056 587
- US-A- 5 211 135

## Beschreibung

Verfahren und eine Vorrichtung zur Reinigung von Verschmutzungen in Wärmetauschern, Abhitzekesseln und Brennkammern. Ein Verfahren nach dem Oberbegriff des Anspruchs 1 ist aus EP 1 067 349 bekannt.

Es ist allgemein bekannt, dass Wärmetauscher, Abhitzekessel oder Brennkammern, also Räume, in denen eine Verbrennung stattfindet und die mit entsprechenden Leitungen versehen sind, durch die ein zu erwärmendes Medium strömt, in gewissen Zeitabständen gereinigt werden müssen. Der Grund für diese Reinigung besteht darin, dass die Leitungen, die von dem zu erwärmenden Medium durchströmt werden, an ihrer Aussenseite durch den Brennvorgang innerhalb des Brennraumes versotten bzw. von einer Schicht von Brennrückständen bedeckt sind, die den Wärmeübergang erschweren bzw. verhindern, was letztlich den Wirkungsgrad der Anlage vermindert.

Es ist bereits auch bekannt, dass zur Reinigung solcher Räume und Leitungen sog.
Explosionsreinigungen durchgeführt werden. Hierzu wird beispielsweise ein Textilsack ausserhalb des zu reinigenden Raums mit einem Gasgemisch gefüllt und in den Raum, der gereinigt werden soll, eingebracht und dort zur Explosion gebracht. Bei einem solchen Verfahren entsteht eine kugelförmige Abreinigung, da die gesamte Sprengwirkung vom Textilsack, der idealerweise als Kugel angenommen werden kann, ausgeht. Das Problem hierbei ist, dass zwar Verschmutzungen, die aussenseitig auf den Leitungen bzw. Rauminnenwänden aufgebracht sind und die direkt von der Sprengwirkung erreicht werden können, möglicherweise beseitigt werden können. Da jedoch die Leitungen, die das zu erwärmende Medium aufnehmen, oftmals sehr eng zueinander liegen, kann die Sprengwirkung nur einen kleinen Teil der Verunreinigungen ablösen, häufig jedoch nicht Verunreinigungen, die zwischen den Rohren oder von der Sprengung aus gesehen hinter den Rohren liegen.

Hier setzt die Erfindung an, die sich die Aufgabe gestellt hat, die bisherigen Nachteile zu vermeiden und darüber hinaus auch eine Reinigung zu erlauben, wenn die Temperatur innerhalb des zu reinigenden Raumes noch nicht auf Raumtemperatur oder eine Temperatur unterhalb 100 °C abgesunken ist.

Die Aufgabe wird durch ein Verfahren mit den Merkmalen nach Anspruch 1 und eine Vorrichtung mit den Merkmalen nach Anspruch 4 gelöst. Vorteilhafte Weiterbildungen sind in den Unteransprüchen beschrieben.

Gemäss der Erfindung wird nicht eine kugelförmige Sprengung innerhalb des Brennraums durchgeführt, sondern eine lineare Sprengung, d. h. also eine Sprengung, bei welcher die Sprengwirkung auf eine grosse Länge verteilt ist. Hierzu wird ein Rohr, z. B. ein Rohr aus Pappe und/oder Kupfer, mit einem Gasgemisch gefüllt und/oder innenseitig mit einer Sprengschnur versehen, so dass durch die Sprengung die gewünschte Sprengwirkung erzielt werden kann. Durch die Explosion gemäss der Erfindung wird eine Schockwelle erzeugt, die bei Auftreffen auf abzureinigende Verschmutzungen diese absprengt. Durch den geringen Rohrdurchmesser ist auch eine Reinigung zwischen den verunreinigten Leitungen bzw. Leitungsbündeln möglich und wenn das Sprengrohr von einem Kühlmedium durchströmt wird, kann auch die Reinigung während des Betriebs oder nach einer kurzfristigen Abschaltung des Betriebs erfolgen, wenn die Temperatur innerhalb des Brennraums (des Wärmetauschers) noch nicht sehr weit abgesunken ist. Dies erlaubt es, dass für die Reinigung selbst keine relevanten Ausfallzeiten, wie sie bislang von bis zu mehreren Tagen üblich sind, verursacht werden.

EP 1 226 881 offenbart ein Verfahren zur Reinigung von Oberflächen, zum Beispiel von Rohren und Rohrwänden von Dampferzeugern oder Wärmetauschern in der Verfahrenstechnik, der Metallverarbeitung sowie bei der thermischen Behandlung und Verwertung von Abfällen. Bei dem dort beschriebenen Verfahren wird ein explosionsfähiges Acetylen und Sauerstoff enthaltendes Gasgemisch verwendet. Das Acetylen und Sauerstoff enthaltende Gasgemisch wird in einem geschlossenen Behälter vorgelegt und gezündet. Die Vorrichtung weist ein Stahlrohr auf, in dem eine Polyethylen-Gasblase angeordnet ist, die über eine Zündvorrichtung und Gaseinfülleinrichtung gestülpt ist und gasdicht verschlossen ist.

EP 1 067 349 A2 offenbart eine Vorrichtung und ein Verfahren zum Abreinigen von Schlacke in Wärmeaggregaten. Die dort vorgeschlagene Vorrichtung weist einen Sprengkörper auf, der an einem Ende eines Stiels angeordnet ist, wobei der Stiel dazu dient, die explosive Ladung in die Nähe einer zu reinigenden Oberfläche zu bringen. Um eine vorzeitige Zündung der explosiven Ladung im Aggregat zu vermeiden, ist die Vorrichtung mit einer Kühlvorrichtung ausgestattet.

EP 0 109 351 A1 offenbart ein Ausbrennelement für Schornsteige, Kamine und dergleichen, das eine längliche Hülse aufweist, auf die ein mehrschichtiger Wickel aus einem brennbaren Gewebe aufgebracht ist, der auf jeder Wickelschicht eine Beschichtung aus einem wachsartigen Material besitzt.

US 2,839,435 offenbart ein Verfahren zum Entfernen von Ablagerungen in einer Reaktorkammer durch explosive Mittel. Dazu werden mehrere Löcher in die Ablagerungen gebohrt, in die explosive Ladungen eingesetzt werden, die mit Zündschnüren verbunden sind und mittels einer Detonationsvorrichtung, die außerhalb der Reaktorkammer angeordnet ist, verbunden sind.

EP 1 275 925 A1 offenbart ein Verfahren und eine Vorrichtung zur Entfernung von Schlackenansätzen durch Sprengung, wobei ein Sprengmittel am vorderen Ende einer langen Lanze bis in unmittelbarer Nähe des zu zerstörenden Materials geführt wird. Um eine Selbstentzündung des Sprengmittels durch die vorhandene Flamm- bzw. Strahlungshitze zu vermeiden, wird ein Kühlmittel in den als Doppelrohr mit Kühlkopf und Versorgungskopf ausgebildeten Kühlbehälter über die Lanze in den Versorgungskopf eingeführt, so dass es an dem das Sprengmittel enthaltenden Sprengmittelbehälter vorbeiströmt.

WO 98/16329 offenbart ein Reinigungs-, Inspektions- und Reparatursystem für einen Dampfgenerator einer Kernkraftanlage. Das System verwendet zum Reinigen Wasserstrahlen. Das System weist einen ausfahrbaren Teleskoparm oder flexiblen Arm auf, an dem mehrere Reinigungsdüsen angebracht sind.

Das DE-Fachbuch "Wärmeübertrager-Reinigungssysteme", Herausgeber Prof. H. Müller-Steinhagen, Publico Publications, 2001, Seite 382, offenbart einen Wasserlanzenbläser, der durch einen gebündelten Wasserstrahl eine Feuerraumwand abreinigen kann. Der Wasserlanzenbläser weist ein Rohrdrehgelenk auf.

Das DE-Fachbuch "Handbuch der Sprengtechnik", VEB Deutscher Verlag für Grundstoffindustrie, Leipzig, 1. Auflage, 1995, Seiten 344 bis 351 und Seite 31, befasst sich mit Warmsprengungen in der Industrie, wobei unter Warmsprengungen Sprengungen zu verstehen sind, bei denen die Temperatur der zu sprengenden Medien 70°C übersteigt. Dieses Dokument befasst sich insbesondere mit der Kühlung der für die Reinigung verwendeten Sprengladungen bei Warmsprengungen.

US 5,211,135 betrifft eine Vorrichtung zur Entschlackung eines Dampfkessels, die eine Vielzahl von Schlaufen-Clustern von Sprengschnüren umfasst, die jeweils eine Vielzahl von Schlaufen umfassen, die in einem multidirektionalen Muster angeordnet sind, um den Clustern eine dreidimensionale, im Wesentlichen sphäroidale Form zu geben. Die Cluster werden beabstandet zwischen einem Paar benachbarter Rohrpaneele gehalten und werden durch eine Sprengschnurlänge miteinander verbunden, um eine explosive Anordnung zur im wesentlichen gleichzeitigen Detonation zu bilden.

US 5,056,587 offenbart ein Verfahren zum Reinigen, insbesondere Ablösen von Asche, von der Außenfläche einer Verrohrung, die im Inneren eines Dampferzeugers angeordnet ist, wie er bei der Stromerzeugung verwendet wird. Das Verfahren umfasst die Schritte: Anordnen einer Mehrzahl an explosiven Sprengschnüren an vorbestimmten Stellen des gesamten Dampferzeugers in unmittelbarer Nähe zur Außenfläche der Verrohrung; und Sprengen der Mehrzahl an explosiven Sprengschnüren in einer vorbestimmten Reihenfolge, wodurch Druckwellen und Vibrationen der Verrohrung entstehen, und die Asche abgelöst wird.

Die Erfindung ist nachfolgend anhand von Beispielen erläutert:
Figur 1 zeigt ein Rohr 1, vorzugsweise Papprohr, welches eine Zündkerze (Zünder) 2 aufnimmt. Das Rohr ist einerseits mit einem Verschluss versehen und auf der anderen Seite ist ein Gaseinfüllstutzen ausgebildet.
Figur 2 zeigt die gesamte Vorrichtung in zusammengesetzten Zustand.

Das Rohr kann je nach Einsatz beliebig lang gemacht werden und, wie im dargestellten Beispiel zu sehen, weist das Rohr einen relativ kleinen Durchmesser von beispielsweise 3 cm bis 15 cm auf, so dass es auch in die Gassen der Wärmetauscherleitungen innerhalb der Brennkammer eingebracht werden kann.

Nach Auslösung der Sprengung, durch die das gesamte (Papp)rohr zerlegt wird, können die Teile wie Füllkopf-Löschzündkerze, Gewindestange, Verschluss usw. wieder weiter verwendet werden.

Figur 3 zeigt eine alternative Ausführungsform. Hierbei ist zu sehen, dass in den Brennraum ein erstes Rohr eingelassen wird, welches über ein Gelenk mit einem zweiten Rohr verbunden ist. Durch das Gelenk kann der jeweilige Winkel des zweiten Rohres (Sprengrohr) so eingestellt werden, wie dies gerade gewünscht ist.

Figur 4 zeigt im Beispiel eine Ansicht für eine beispielhafte Ausbildung der Erfindung. Hierbei ist ein erstes Rohr 1 mit einem zweiten Rohr 2 über ein Gelenk verbunden. Innerhalb des zweiten Rohres ist ein Zünder angeordnet, welcher mit einer Sprengschnur verbunden ist.

Wird nunmehr zwischen die beschriebene Anordnung ein Brennraum eingebracht, und zwar dort zwischen Rohrbündel (-leitungen) 8 und 9, so kann mittels der Auslösung der Sprengung, also mittels der Explosion die Reinigung der Rohre vorgenommen werden, und damit die Sprengung nicht zu einem unerwünschten Zeitpunkt erfolgt, wird das Rohrinnere mittels zugeführten Wassers (bzw. zugeführter Luft), welches über das erste Rohr 1 einströmt entsprechend gekühlt, so dass eine unerwünschte Auslösung der Explosion sicher verhindert werden kann.

Innerhalb des zweiten Rohres 2 ist eine Sprengschnur (und ggf. ein explosives Gasgemisch) ausgebildet und die Sprengschnur ist mit dem Zünder verbunden. Wie in der Figur 4 weiter dargestellt, wird das erste Rohr wie auch das zweite Rohr von einem Kühlmedium durchströmt, im dargestellten Beispiel ein Luft/Wassergemisch. Der Zünder ist über eine Zündleitung mit dem Auslöser des Zündmechanismus ausserhalb des Rohrs verbunden. Das Kühlmedium strömt in das erste Rohr und über das Gelenk auch in das zweite Rohr, so dass der Zünder und die Sprengschnur ausreichend gekühlt werden, damit nicht eine unvorhergesehene Explosion vorzeitig ausgelöst wird.

Wird die Sprengung ausgelöst, so wird das äussere Rohr 2, z. B. wenn dieses aus Pappe, Glas, Metall, Kupfer oder Kunststoff gefertigt ist, zersplittert (zerstört) (wie bei einer Handgranate) und die einzelnen abgesprengten Partikel treffen auf die Verunreinigung an den zu reinigenden Rohren innerhalb der Brennkammer. Die Verunreinigungen werden hierbei abgelöst.

Ist der Zünder mit einem Temperatursensor versehen, so kann die Kühlmenge so eingestellt werden, dass eine unvorhergesehene Sprengung nicht vorzeitig verursacht wird.

Wie in den dargestellten Beispielen auch zu sehen, sind die Sprengrohre so bemessen, dass sie auch zwischen die zu reinigenden Leitungen innerhalb des Brennraumes passen und somit auch Verunreinigungen von den Leitungen abgelöst werden können, die vom Brennraum aus gesehen zwischen den Leitungen oder hinter diesen liegen.

## Patentansprüche

1. Verfahren zur Reinigung von Verschmutzungen in Wärmetauschern, Abhitzekesseln oder Brennkammern, wobei die Verschmutzungen durch eine lineare Sprengung zwischen den zu reinigenden Leitungen gelockert und/oder abgelöst werden, **dadurch gekennzeichnet, dass** ein Rohr innenseitig mit einer Sprengschnur versehen, von einem Kühlmedium durchströmt, zwischen die zu reinigenden Leitungen eingebracht, die Sprengung ausgelöst wird, und das Rohr bei der Sprengung zerstört wird.

2. Verfahren nach Anspruch 1, **dadurch gekennzeichnet, dass** die Sprengung während des Betriebs des zu reinigenden Aggregats oder nach Abstellung des zu reinigenden Aggregats durchgeführt wird, wenn die Temperatur im Innenraum des Aggregats noch über 300 °C, bevorzugt über 700 °C beträgt.

3. Verfahren nach Anspruch 1 oder 2, **dadurch gekennzeichnet, dass** das Kühlmedium ein Luft/Wassergemisch ist.

4. Vorrichtung zum Reinigen von Verschmutzungen in Wärmetauschern, Abhitzekesseln oder Brennkammern, **dadurch gekennzeichnet, dass** die Vorrichtung ein Rohr umfasst, welches über eine grosse Länge bei gleichzeitig relativ geringem Durchmesser verfügt, so dass es auch zwischen die zu reinigenden Leitungen passt und somit auch Verunreinigungen von den Leitungen abgelöst werden können, die zwischen den Leitungen liegen, wobei innerhalb des Rohrs eine Sprengschnur zur linearen Sprengung ausgebildet ist und das Rohr nach der Sprengung zerstört ist, und dass innerhalb des Rohrs ein Kanal ausgebildet ist, welcher die Sprengschnur umfasst und von einem Kühlmedium durchströmt werden kann.

5. Vorrichtung nach Anspruch 4, **dadurch gekennzeichnet, dass** das Rohr aus einem ersten Rohr und einem daran angelenkten zweiten Rohr besteht, wobei innerhalb des zweiten Rohres ein Zünder ausgebildet ist, welcher die Sprengung bei Auslösung initiiert und das zweite Rohr so ausgerichtet ist, dass die grösste Sprengwirkung erzielt wird, und der Zünder über eine Zündleitung mit einem Zündauslösermechanismus verbunden ist.

6. Vorrichtung nach einem der vorhergehenden Ansprüche 4 oder 5, **dadurch gekennzeichnet, dass** am Zünder ein Temperatursensor ausgebildet ist und abhängig von der am Zünder gemessenen Temperatur die Menge des Kühlmediums durch automatisierte Steuerung so eingestellt wird, dass eine unvorhergesehene Sprengung nicht erfolgt.

7. Vorrichtung nach einem der vorhergehenden Ansprüche 4 bis 6, **dadurch gekennzeichnet, dass** mehrere Rohre zu einem Rohrbündel zusammengefasst sind.

## Claims

1. A method for cleaning contaminations in heat exchangers, waste-heat boilers or combustion chambers, wherein the contaminations are loosened and/or removed by a linear blasting between the pipes to be cleaned, **characterized in that** a tube is provided inside with a blasting cord, is flowed through by a coolant, is brought between the pipes to be cleaned, the blast is triggered, and the tube is destroyed upon the blast.

2. The method of claim 1, **characterized in that** the blasting is carried out during the operation of the aggregate to be cleaned or after turning off the aggregate to be cleaned, when the temperature in the interior of the aggregate still is above 300 °C, preferably above 700 °C.

3. The method of claim 1 or 2, **characterized in that** the coolant is an air/water mixture.

4. A device for cleaning contaminations in heat exchangers, waste-heat boilers or combustion chambers, **characterized in that** the device comprises a tube, which has a great length and at the same time a relatively small diameter so that it also fits between the pipes to be cleaned and, thus, contaminations can also be removed from the pipes, which are present between the pipes, wherein a blasting cord for linear blasting is arranged within the tube, and the tube is destroyed after the blasting, and that a channel is arranged within the tube, which channel includes the blasting cord and can be flowed through by a coolant.

5. The device of claim 4, **characterized in that** the tube consists of a first tube and, articulated thereto, a second tube, wherein an igniter is arranged within the second tube, which initializes the blasting when triggered, and the second tube is oriented such that the largest blasting effect is obtained, and the igniter is connected with an ignition triggering mechanism via an ignition line.

6. The device of any one of the preceding claims 4 or 5, **characterized in that** a temperature sensor is arranged on the igniter, and depending on the temperature measured at the igniter, the amount of the coolant is adjusted by automated control such that a premature blasting does not occur.

7. The device of any one of the preceding claims 4 through 6, **characterized in that** a plurality of tubes are combined to a tube bundle.

## Revendications

1. Procédé pour nettoyer des souillures dans des échangeurs de chaleur, des chaudières de récupération ou des chambres de combustion, les souillures étant dégagées et/ou détachées par une explosion linéaire entre les conduites à nettoyer, **caractérisé en ce qu'**une tubulure traversée par un fluide de refroidissement et comportant à l'intérieur un cordon détonant est prévu, ladite tubulure est rapportée entre les conduites à nettoyer, déclenchant l'explosion, et la tubulure étant détruit lors de l'explosion.

2. Procédé selon la revendication 1, **caractérisé en ce que** l'explosion est réalisée lors du fonctionnement des groupes à nettoyer ou après le dépôt des groupes à nettoyer, quand la température dans l'espace intérieur des groupes à nettoyer est encore au-dessus de 300°C, de préférence au-dessus de 700°C.

3. Procédé selon la revendication 1 ou 2, **caractérisé en ce que** le fluide de refroidissement est un mélange air/eau.

4. Dispositif pour nettoyer les souillures dans des échangeurs de chaleur, des chaudières de récupération ou des chambres de combustion, **caractérisé en ce que** le dispositif comporte une tubulure, lequel présente une grande longueur moyennant, dans le même temps, un diamètre relativement modeste, de sorte qu'elle puisse être aussi arrangée entre les conduites à nettoyer et ainsi que les impuretés des conduites, qui sont situées entre les conduites, puissent aussi être nettoyées, dans lequel un cordon détonant est formé à l'intérieur de la tubulure pour l'explosion linéaire, et la tubulure est détruite après l'explosion, et que à l'intérieur de la tubulure un canal est formé, lequel comprend le cordon détonant et peut être traversé par un fluide refroidissant.

5. Dispositif selon la revendication 4, **caractérisé en ce que** la tubulure est composée d'une première tubulure et d'une deuxième tubulure articulée sur cette dernière, dans lequel à l'intérieur de la deuxième tubulure un détonateur est formé, lequel provoque le début de l'explosion lors d'un déclenchement et la deuxième tubulure est formée de telle sorte que l'effet détonant le plus grand est atteint, et le détonateur est raccordé à un mécanisme déclencheur de l'allumage par l'intermédiaire d'un conducteur d'amorçage.

6. Dispositif selon l'une des revendications 4 ou 5 précédentes, **caractérisé en ce qu'**un capteur de température est formé sur le détonateur, et la quantité de fluide refroidissant est dépendante de la température mesurée sur le détonateur et est réglée par l'intermédiaire d'une commande automatisée, de sorte qu'une explosion non désirée ne puisse pas se produire.

7. Dispositif selon l'une des revendications 4 à 6 précédentes, **caractérisé en ce que** plusieurs tubulures sont rassemblées ensemble en un faisceau de tubulures.
